# EUROPÄISCHE PATENTSCHRIFT

(11) **EP 3 619 496 B1**
(45) Veröffentlichungstag und Bekanntmachung des Hinweises auf die Patenterteilung: **27.07.2022**
(21) Anmeldenummer: 18719841.1
(22) Anmeldetag: 23.04.2018
(51) Int. Cl.: F42C 15/40, F42C 15/44

(54) **ELEKTRONISCHE SICHERUNGSVORRICHTUNG**
ELECTRONIC SECURING DEVICE
DISPOSITIF DE SÉCURITÉ ÉLECTRONIQUE

(30) Priorität: 04.05.2017 DE 102017109627
(43) Veröffentlichungstag der Anmeldung: 11.03.2020
(73) Patentinhaber: Rheinmetall Waffe Munition GmbH, 29345 Südheide (DE)
(72) Erfinder: SCHMITZ, Jürgen, 38518 Gifhorn (DE)
(74) Vertreter: DREISS Patentanwälte PartG mbB
(86) Internationale Anmeldenummer: PCT/EP2018/060279
(87) Internationale Veröffentlichungsnummer: WO 2018/202452

(56) Entgegenhaltungen:
- WO-A1-2011/029023
- WO-A2-2016/026640
- US-A1- 2004 231 547
- US-B1- 6 629 498

## Beschreibung

Die vorliegende Erfindung betrifft eine elektronische Sicherungsvorrichtung für elektronische Lastsicherungsvorrichtungen. Im Sinne der vorliegenden Erfindung soll eine elektronische Last für eine bestimmte Zeit sicher aktiviert und danach die Energieversorgung für die elektronische Last sicher deaktiviert werden, damit keine Folgeaktivierungen möglich sind.

Insbesondere ist die vorliegende Erfindung für Zünder für Munition und pyrotechnische Wurfkörper geeignet. Hierbei ist dann die Last der Zünder der Munition bzw. des pyrotechnischen Wirkkörpers.

Hierzu ist aus dem Stand der Technik bekannt, durch impuls- oder spinaktivierte Verfahren ein Signal zu erzeugen, welches dann die benötigte Betriebsenergie dem Zünder zuführt.

Weiterhin ist aus der WO 2016/026640 A2 eine Sicherungseinrichtung bekannt, bei der ein Aktivierungssignal ausgewertet wird, um mittels eines Prozessors die Energieversorgung auf die Last aufzuschalten. Der Prozessor sorgt dann dafür, dass nach einer gewissen Zeit die Energieversorgung wieder von der Last getrennt wird.

Bei dieser bekannten Sicherungsart ist jedoch nicht sichergestellt, dass ein erneutes Zünden durch ein erneutes Aktivierungssignal geschieht. Hierdurch ergibt sich im Speziellen bei Munition und/oder pyrotechnischen Wirkkörpern ein erhebliches Sicherheitsrisiko, da fehlerhafte oder nicht gezündete Munition oder pyrotechnische Wirkkörper die Gefahr beinhalten, bei ihrer Bergung doch noch einen Zündimpuls auszulösen.

Aufgabe der vorliegenden Erfindung ist es daher, eine Sicherungseinrichtung aufzuzeigen, die ein möglichst sicheres Zünden der Last ermöglicht und nach dem Zünden die Energieversorgung sicher von der Last trennt, damit keine weiteren Zündvorgänge ausgelöst werden können. Ebenso ist es Aufgabe der vorliegenden Erfindung ein Zündsignal sicher zu detektieren und von möglicherweise auftretenden Störsignalen zu unterscheiden.

Diese Aufgaben werden durch die elektronische Sicherungsvorrichtung für eine elektronische Last nach Anspruch 1 und das elektronische Sicherungsverfahren mittels dieser elektronischen Sicherungsvorrichtung nach Anspruch 9 gelöst.

Die elektronische Sicherungsvorrichtung für eine elektronische Last besteht dazu aus einer Energieversorgung, welche die Sicherungsvorrichtung und die Last mit Energie versorgen kann. Da es sich um eine elektronische Sicherungsvorrichtung handelt, muss die Sicherungseinrichtung an sich über die Energieversorgung versorgt werden und es bietet sich weiterhin an, die gleiche Energieversorgung für die Versorgung der Last zu benutzen. In diesem Falle handelt es sich bei der Last um eine elektronische Last. Es ist ebenso denkbar, die Energieversorgung als eine andere Energiequelle auszuführen, beispielsweise ein Drucktank für pneumatische Steuerungen oder ein Hydrauliktank für hydraulische Steuerungen, bevorzugt wird jedoch eine elektrische Energieversorgung.

Die elektronische Sicherungsvorrichtung beinhaltet weiterhin eine Zeitverzögerung, welche dafür sorgt, dass ein eingehendes Zündsignal eine gewisse Zeit vorhanden sein muss, um eindeutig als Zündsignal verarbeitet zu werden. Schnellere Impulse, beziehungsweise kleinere Signale werden durch die Zeitverzögerung erkannt und führen, da sie nicht als Zündsignal erkannt wurden, nicht zur Aufschaltung der Energie auf die Last.

Weiterhin ist ein Betriebsschalter vorgesehen und eine programmierbare Logik. Der Betriebsschalter sorgt dafür, dass die Energieversorgung auf die programmierbare Logik aufgeschaltet wird und die programmierbare Logik damit aktiviert werden kann. Ohne Aufschaltung der Energie auf die Logik mittels des Betriebsschalters befindet sich die programmierbare Logik in einem deaktivierten Zustand und somit in Ruhe.

Die Zeitverzögerung ist nun mit einem Eingang versehen, über welchen Signale der Zeitverzögerung zugeführt werden können. Auch bei diesen Signalen handelt es sich bevorzugterweise um elektronische Signale, aber auch hier können andere Signalformen denkbar sein. Die Zeitverzögerung erkennt nun bei Anliegen des Eingangssignals für eine gewisse Zeit, dass dieses das Aktivierungssignal für die Last sein soll und aktiviert bei Erkennung des Aktivierungssignals den Betriebsschalter, welcher dann die Energieversorgung auf die programmierbare Logik aufschaltet. Bei Anliegen der Energieversorgung an der programmierbaren Logik wird diese aktiviert und ist so in die elektronische Sicherungsvorrichtung integriert, dass sie die Energieversorgung auf die Last aufschalten kann.

Ebenso kann die programmierbare Logik einen ersten Logikschalter steuern und somit ein- oder ausschalten. Dieser erste Logikschalter vermag es nun, den Betriebsschalter zu schalten. Das bedeutet, dass die aktivierte Logik über den ersten Logikschalter den Betriebsschalter abschalten kann und somit die Energiezufuhr der Energieversorgung zur Logik unterbrechen kann. Die programmierbare Logik kann sich dadurch selber deaktivieren.

Die programmierbare Logik ist so programmiert, dass sie den ersten Logikschalter abschalten kann, sowie auch die Energieversorgung der Last zuführen kann. Ebenso kann sie die Energieversorgung von der Last unterbrechen. Dazu ist die Logik programmierbar gestaltet, sodass die Zeit, in welcher die Last mit Energie versorgt wird, freiwählbar ist. Nach Ablauf dieser Zeit wird dann die Energieversorgung wieder von der Last getrennt und der Betriebsschalter ausgeschaltet, sodass die programmierbare Logik deaktiviert wird. Zum Schalten der Energieversorgung auf die Last wird dazu ein Leistungsschalter benötigt, welcher ebenfalls vom Prozessor angesteuert werden kann.

Um die ordnungsgemäße Funktion der Sicherungsvorrichtung zu gewährleisten, ist sicherzustellen, dass bei deaktiviertem Prozessor die Energieversorgung von der Last getrennt ist. Weiterhin muss sichergestellt werden, dass der Betriebsschalter jederzeit einschaltbar ist, um die programmierbare Logik zu aktivieren. Bei Aktivierung der programmierbaren Logik muss der erste Logikschalter entsprechend sicher eingeschaltet sein, damit die programmierbare Logik nicht sofort wieder deaktiviert wird. Ebenso muss durch die programmierbare Logik sichergestellt sein, dass keine Schaltvorgänge durchgeführt werden, nachdem diese deaktiviert wurde, denn nur so kann sichergestellt werden, dass der erste Logikschalter geschaltet bleibt und der Betriebsschalter kein zweites Mal einschalten kann.

Zur bevorzugten Ausführungsform der elektronischen Sicherungsvorrichtung mit einer elektrischen Energieversorgung wird vorgeschlagen, die Schalter, also den Betriebsschalter, den ersten Logikschalter und den Leistungsschalter ebenfalls elektronisch auszuführen. Hierzu wird vorgeschlagen, den Betriebsschalter als Thyristor auszuführen und den ersten Logikschalter sowie den Leistungsschalter als Feldeffekttransistor. Durch die Feldeffekttransistoren wird sichergestellt, dass sicher geschaltet wird und nicht ein Zustand zwischen Ein- und Ausschaltung existiert bei gleichzeitigem geringen Stromverbrauch.

In einer besonderen Ausführungsform wird das Signal, welches zum Durchschalten der Energieversorgung auf die Last führen soll, von einem Sensor der Zeitverzögerung zugeführt. Dieser Sensor kann auf die Anforderungen der Anwendung der elektronischen Sicherungsvorrichtung zugeschnitten sein und kann ein Piezosensor sein, ein Hallsensor, aber auch ein Drucksensor oder Set-back Generator.

In einer weiteren bevorzugten Ausführungsform wird vorgeschlagen, zwischen dem Sensor und der Zeitverzögerung einen Eingangsschalter vorzusehen, welcher erst bei einem gewissen Pegel des Signals des Sensors dieses auf die Zeitverzögerung aufschaltet. Dadurch ist es möglich, nicht nur das Signal für eine gewisse Zeit anliegen haben zu müssen, sondern auch eine Filterwirkung für die Eingangssignale zu ermöglichen, damit zu kleine Eingangssignale von vornherein herausgefiltert werden.

Ebenfalls bevorzugterweise ist ein zweiter Logikschalter vorgesehen, welcher zwischen Betriebsschalter und programmierbarer Logik angeordnet ist. Dadurch ist es möglich, die programmierbare Logik definierter mit der Energieversorgung zu versorgen, da der Logikschalter nicht die Transistorkarakteristik aufweist. In diesem Falle steuert der Betriebsschalter den zweiten Logikschalter an, sodass über den zweiten Logikschalter die programmierbare Logik mit Energie versorgt werden kann.

Weiterhin ist in einer bevorzugten Ausführungsform eine Energiebegrenzung vorgesehen, durch welche die Energie der Energieversorgung zur Last begrenzt wird.

Die vorliegende Erfindung erfüllt durch die doppelte Sicherheit entsprechende Normen zur Sicherungseinrichtung von Zündketten und ist somit bevorzugt einsatzfähig für elektronische Zünder.

Die Funktion wird weiterhin vom nebengeordneten Anspruch 9 beansprucht, nämlich einem elektronischen Sicherungsverfahren mittels einer elektronischen Sicherungsvorrichtung, wobei zunächst ein Signal zum Einschalten der Energie durch die Energieversorgung auf die Last die Zeitverzögerung aktiviert, wobei die aktivierte Zeitverzögerung mittels des Betriebsschalters die Energie der Energieversorgung mit der Logik verbindet und so die Logik aktiviert. Die aktivierte Logik schaltet wiederum den Leistungsschalter und verbindet so für eine vordefinierte Zeit die Energie der Energieversorgung mit der Last. Nach Ablauf der vordefinierten Zeit wird durch die Logik die Energie der Energieversorgung mittels des Leistungsschalters von der Last getrennt und der erste Logikschalter geschaltet, um nach Ablauf der vordefinierten Zeit über diesen den Betriebsschalter zu schalten, sodass die Logik von der Energieversorgung getrennt und somit deaktiviert wird.

Ein entsprechendes Signal wird also der Zeitverzögerung zugeführt und soll dafür sorgen, dass die Sicherungsvorrichtung die Energie der Energieversorgung auf die Last aufschaltet. Durch die Zeitverzögerung muss das Signal eine bestimmte Zeit anliegen, damit die aktivierte Zeitverzögerung mittels des Betriebsschalters die Energie der Energieversorgung mit der Logik verbindet. Nachdem also mit der Zeitverzögerung eine gewisse Zeit des Signals festgestellt wurde, aktiviert die Zeitverzögerung den Betriebsschalter und dieser schaltet die Energieversorgung auf die Logik. Die Logik wird damit aktiviert und startet das Programm der programmierbaren Logik. Ebenso ist die Logik mit einem Leistungsschalter verbunden und kann diesen schalten. Außerdem ist die Logik mit einem ersten Logikschalter verbunden und kann auch diesen schalten. Durch Schalten des Leistungsschalters wird die Energie der Energieversorgung mit der Last verbunden. Die Last wird damit aktiviert. Das Programm in der programmierbaren Logik ist so gestaltet, dass der Leistungsschalter nur eine gewisse Zeit eingeschaltet bleibt. Nach Ablauf dieser Zeit wird der Leistungsschalter wieder ausgeschaltet und somit wird die Energie der Energieversorgung von der Last wieder getrennt. Ebenfalls wird der erste Logikschalter geschaltet und führt dazu, dass der Betriebsschalter ausgeschaltet wird. Durch Ausschalten des Betriebsschalters wird die Logik von der Energieversorgung getrennt und somit deaktiviert.

Das Signal, über welches die Zeitverzögerung aktiviert wird, wird bevorzugterweise über einen Sensor erzeugt. In einer weiteren Ausführungsform ist ein Eingangsschalter zwischen Sensor und Zeitverzögerung vorgesehen, der erst ab einer bestimmten Signalstärke des Signals schaltet und somit Signale unter der bestimmten Signalstärke herausgefiltert werden können.

Die Zeit während der die programmierbare Logik die Energieversorgung mit der Last verbindet sowie die Zeit der aktivierten Logik ist frei definierbar und kann über ein Programm in die programmierbare Logik programmiert werden. Bevorzugterweise muss sichergestellt werden, dass bei unterbrochener Energieversorgung zur Logik, also bei deaktivierter Logik, der Leistungsschalter die Energieversorgung zur Last unterbricht und der erste Logikschalter die Energieversorgung zum Betriebsschalter verbindet, damit dieser bei einem anliegenden Signal die Energieversorgung auf die Logik schalten kann. Erst wenn die Aufschaltung der Energieversorgung bereits einmal stattgefunden hat, muss der erste Logikschalter unbedingt ausgeschaltet bleiben, um das Wiedereinschalten des Betriebsschalters zu verhindern.

Auch durch das Verfahren wird die obengenannte doppelte Zündsicherheit von Zündern gewährleistet, in dem zum einen nur ein definiertes Zündsignal aus eventuell auftretenden Störsignalen herausgefiltert werden kann und nach einmaligem Zündvorgang die Unterbrechung zum Zünder dermaßen unterbrochen wird, dass kein neuer Zündimpuls die programmierbare Logik aktivieren kann und so die Last nochmals aktiviert wird.

Weitere Merkmale ergeben sich aus den beigefügten Zeichnungen. Es zeigen
Fig. 1 ein Blockschaltbild einer erfindungsgemäßen Sicherungseinrichtung und
Fig. 2 ein beispielhaftes elektronisches Schaltbild einer erfindungsgemäßen Sicherungseinrichtung.

Fig. 1 zeigt die erfindungsgemäße elektronische Sicherungsvorrichtung 6 für eine elektronische Last 11. In der Fig. 1 wird eine LED als elektronische Last 11 gezeigt. Die elektronische Sicherungsvorrichtung 6 wird durch eine Batterie als Energieversorgung 2 gespeist, wobei die Energieversorgung 2 die Sicherungsvorrichtung 6 sowie auch die Last 11 mit Energie versorgen kann.

Die elektronische Sicherungsvorrichtung 6 ist nun so ausgeführt, dass sie bei einem Eingangssignal die Energie der Energieversorgung 2 auf die Last 11 für eine gewisse Zeit aufschalten kann. Nach Ablauf dieser gewissen Zeit wird dann die Energie der Energieversorgung 2 wieder von der Last 11 getrennt und zwar dauerhaft, sodass kein weiteres Signal das Aufschalten der Energieversorgung auf die Last 11 ermöglichen kann.

Das Eingangssignal wird hierbei durch einen Sensor 1 detektiert und kann elektronischer, mechanischer oder elektromagnetischer Natur sein. Auch ein Set-back Generator, wie er im Munitionen und Wurfkörpern bekannt ist, kann ein solches Signal auslösen.

Das Signal des Sensors 1 wird über einen Eingangsschalter 3 auf eine Zeitverzögerung 4 aufgeschaltet. Der Eingangsschalter 3 sorgt dafür, dass nur Signale mit einer gewissen Signalstärke, beziehungsweise Pegel, als Eingangssignal erkannt wird. Die Zeitverzögerung sorgt dafür, dass das durch den Eingangsschalter 3 durchgelassene Signal für eine gewisse Zeit anliegen muss, um als entsprechendes Signal bewertet zu werden. Durch die Kombination des Eingangsschalters 3 sowie der Zeitverzögerung 4 kann dadurch gewährleistet werden, dass ein definiertes Signal anliegen muss, um einen Schaltvorgang auszulösen. Störsignale oder Hintergrundrauschen wird durch die beiden Elemente, Eingangsschalter 3 und Zeitverzögerung 4, herausgefiltert.

Das so erkannte Signal wird einem Leistungsschalter 5 zugeführt, welcher dafür sorgt, dass die Energieversorgung 2 über einen zweiten Logikschalter 8 auf eine programmierbare Logik 9 aufgeschaltet wird. Die programmierbare Logik 9 führt dann bei Anliegen der Energie durch die Energieversorgung 2 das in ihr enthaltene Programm aus.

Die programmierbare Logik 9 sorgt dafür, dass die Energie der Energieversorgung 2 auf die Last 11 aufgeschaltet wird und beinhaltet die Zeitfunktion nach welcher die Last 11 wieder von der Energieversorgung 2 getrennt wird.

Das Aufschalten der Energieversorgung 2 auf die Last 11 geschieht durch einen Leistungsschalter 10, welcher die Energieversorgung 2 mit der Last 11 verbindet. Zwischen dem Leistungsschalter 10 und der Last 11 kann zusätzlich noch eine Energiebegrenzung 12 vorgesehen sein, die die Energie, die der Last 11 zugeführt wird, begrenzen kann. Diese kann beispielsweise als Strombegrenzung ausgeführt sein. Die Energiebegrenzung 12 sorgt dafür, dass keine Leistungsspitzen durch die Aufschaltung der Energieversorgung 2 auf die Last 11 geschehen und somit die Energieversorgung 2 unnötig belastet wird.

Nach Ablauf der in der programmierbaren Logik 9 einprogrammierten Zeit steuert die Logik 9 einen ersten Leistungsschalter 7 an, der wiederum die Energieversorgung 2 zum Betriebsschalter 5 unterbricht, wodurch der Betriebsschalter 5 ausgeschaltet wird. Dadurch ist die Energieversorgung 2 der programmierbaren Logik 9 unterbrochen, wodurch die programmierbare Logik 9 aufhört zu arbeiten.

Durch die nun vorliegende Konstellation der elektronischen Sicherungsvorrichtung ist die Energieversorgung 2 zum Betriebsschalter 5 unterbrochen, sodass dieser nicht wieder einschalten kann. Etwaig auftretende anschließende Signale, die der Sensor 1 detektiert, können somit nicht mehr zum Einschalten des Betriebsschalters 5 führen und somit nicht mehr zum Aufschalten der Energieversorgung 2 auf die Last 11.

In Fig. 2 ist dazu eine mögliche elektronische Schaltung gezeigt, in welcher die Elemente des Blockschaltbilds der Fig. 1 nochmals zu erkennen sind. Auf der linken Seite sind vier Eingänge zu erkennen, wobei die äußeren Eingänge die Anschlüsse für die Energieversorgung 2 darstellen und die inneren Anschlüsse die Eingänge des Sensors 1. Die Energieversorgung 2 versorgt somit die gesamte elektronische Sicherheitsvorrichtung 6 mit elektrischer Energie.

Wird nun ein Signal im Eingang festgestellt, schaltet der Eingangsschalter 3 und versorgt somit die Zeitverzögerung 4 mit elektrischer Energie. Die Zeitverzögerung 4 ist hier als RC-Kombination ausgeführt, sodass sich der Kondensator über die vorgeschalteten Widerstände lädt. Wenn der Kondensator mit genügend Ladung versehen ist, liegt eine Spannung am Eingang des Betriebsschalters 5 an, welcher als Thyristor ausgeführt ist. Bei Anliegen einer Spannung am Thyristor schaltet dieser durch und versorgt über den zweiten Logikschalter 8 die programmierbare Logik 9 mit elektrischer Energie.

Die programmierbare Logik 9 wiederum sorgt dafür, dass der Leistungsschalter 10 schaltet und somit die Energie der Energieversorgung 2 zur Last 11 gelangt. Nach Ablauf der Zeit der programmierbaren Logik 9 werden die beiden FET's, die als Leistungsschalter vorgesehen sind, wieder ausgeschaltet, sodass die Energieversorgung zur Last 11 unterbrochen ist. Gleichzeitig unterbricht die programmierbare Logik 9 die Energieversorgung des Betriebsschalters 5, sodass der Thyristor nicht mehr durchschaltet. Daraus resultiert eine Energieunterbrechung zur programmierbaren Logik 9, wodurch die programmierbare Logik 9 aufhört zu arbeiten. Der zuletzt geschaltete Zustand bleibt erhalten, sodass der Betriebsschalter 5 nicht noch einmal einschalten kann, da durch den ersten Logikschalter 7 die Energieversorgung des Betriebsschalters 5 unterbrochen bleibt. Ein zweites Einschalten der programmierbaren Logik 9 und somit Aufschalten der Energieversorgung 2 zur Last 11 ist damit unmöglich.

Die vorliegende Erfindung ist nicht auf die oben beschriebenen Merkmale beschränkt, vielmehr sind weitere Ausführungsformen denkbar. So ist denkbar, dass als zusätzliche Sicherheit die programmierbare Logik sich in ihrem internen Speicher merkt, dass bereits ein Schaltvorgang durchgeführt wurde und aufgrund dieses Merken, ebenfalls so gestaltet ist, dass kein weiterer Schaltvorgang durchgeführt wird. Dies kann zu einer zusätzlichen Sicherheit führen. Die oben aufgezeigten Schalter können statt als Feldeffekttransistoren auch als elektromechanischer Schalter ausgeführt sein, beispielsweise als Relais. Ebenso kann statt einer Batterie als Energieversorgung auch ein Generator vorgesehen sein. In einer besonderen Ausführungsform kann ebenfalls vorgesehen sein, dass die Zeitverzögerung einen Energiespeicher enthält, der für die restliche Funktion der elektronischen Sicherungsvorrichtung die Energieversorgung übernimmt. Aufgrund der energiesparsamen Ausgestaltung der elektronischen Sicherungsvorrichtung reicht ein solcher Zwischenspeicher für einen kurzen Moment zur Versorgung der elektronischen Sicherungsvorrichtung aus.

## Patentansprüche

1. Elektronische Sicherungsvorrichtung (6) für eine elektronische Last (11),
mit einer Energieversorgung (2), welche die Sicherungsvorrichtung (6) und die Last (11) mit Energie versorgen kann,
mit einer Zeitverzögerung (4), einem Betriebsschalter (5) und einer programmierbaren Logik (9),
wobei die Logik (9) über den Betriebsschalter (5) mittels der Zeitverzögerung (4) aktivierbar ist,
mit einem Leistungsschalter (10), welcher die Energie der Energieversorgung (2) mit Last (11) verbinden oder unterbrechen kann,
**dadurch gekennzeichnet,**
**dass** die Logik (9) mit einem ersten Logikschalter (7) verbunden ist,
welcher den Betriebsschalter (5) schalten und somit die Logik (9) deaktivieren kann.

2. Elektronische Sicherungsvorrichtung (6) nach Anspruch 1, **dadurch gekennzeichnet, dass** ein Sensor (1) vorgesehen ist, welcher die Zeitverzögerung (4) aktiviert.

3. Elektronische Sicherungsvorrichtung (6) nach Anspruch 2, **dadurch gekennzeichnet, dass** der Sensor (1) als mechanischer, elektromagnetischer oder als Set-Back-Generator ausgeführt ist.

4. Elektronische Sicherungsvorrichtung (6) nach einem der Ansprüche 1 bis 3, **dadurch gekennzeichnet, dass** ein Eingangsschalter (3) die Zeitverzögerung (4) aktiviert.

5. Elektronische Sicherungsvorrichtung (6) nach einem der Ansprüche 1 bis 4, **dadurch gekennzeichnet, dass** ein zweiter Logikschalter (8) vorgesehen ist, mittels welchem die Energieversorgung (2) mit der Logik (9) verbindbar ist.

6. Elektronische Sicherungsvorrichtung (6) nach einem der Ansprüche 1 bis 5, **dadurch gekennzeichnet, dass** eine Energiebegrenzung (12) vorgesehen ist, welche die Energie zur Last (11) begrenzen kann.

7. Elektronische Sicherungsvorrichtung (6) nach einem der Ansprüche 1 bis 6, **dadurch gekennzeichnet, dass** die Logik (9) als Mikroprozessor oder Mikrocontroller ausgeführt ist.

8. Elektronische Sicherungsvorrichtung (6) nach einem der Ansprüche 1 bis 7, **dadurch gekennzeichnet, dass** der Betriebsschalter (5) als Thyristor ausgeführt ist.

9. Elektronisches Sicherungsverfahren mittels einer elektronischen Sicherungsvorrichtung (6) nach einem der Ansprüche 1 bis 8, wobei ein Signal zum Schalten der Energie durch die Energieversorgung (2) auf die Last (11) die Zeitverzögerung (4) aktiviert,
wobei die aktivierte Zeitverzögerung (4) mittels des Betriebsschalters (5) die Energie der Energieversorgung (2) mit der Logik (9) verbindet und so die Logik (9) aktiviert,
wobei die Logik (9) den Leistungsschalter (10) schalten kann und so für eine vordefinierte Zeit die Energie der Energieversorgung (2) mit der Last (11) verbindet,
**dadurch gekennzeichnet,**
**dass** die Logik (9) nach Ablauf der vordefinierten Zeit die Energie der Energieversorgung (2) mittels des Leistungsschalters (10) von der Last (11) trennt und
**dass** die Logik (9) gleichzeitig mit dem ersten Logikschalter (7) verbunden ist und nach Ablauf der vordefinierten Zeit über diesen den Betriebsschalter (5) schaltet, sodass die Logik (9) von der Energieversorgung (2) getrennt und somit deaktiviert wird.

10. Elektronisches Sicherungsverfahren nach Anspruch 9, **dadurch gekennzeichnet, dass** der Sensor (2) das Signal erzeugt, welches die Zeitverzögerung (4) aktiviert.

11. Elektronisches Sicherungsverfahren nach Anspruch 9 oder 10, **dadurch gekennzeichnet, dass** der Eingangsschalter (3) erst ab einer bestimmten Signalstärke schaltet und somit das Signal die Zeitverzögerung (4) aktiviert.

12. Elektronisches Sicherungsverfahren nach einem der Ansprüche 9 bis 11, **dadurch gekennzeichnet, dass** die Logik erst aktiviert wird, wenn das Signal eine vordefinierte Zeit an der Zeitverzögerung (4) anliegt.

13. Elektronisches Sicherungsverfahren nach einem der Ansprüche 9 bis 12, **dadurch gekennzeichnet, dass** die vordefinierte Zeit, nach deren Ablauf die Logik die Energie der Energieversorgung mittels des Leistungsschalters von der Last trennt, über ein Programm in die Logik programmiert wird.

14. Elektronisches Sicherungsverfahren nach einem der Ansprüche 9 bis 13, **dadurch gekennzeichnet, dass** vor Aktivierung der Logik (9) der Leistungsschalter die Energieversorgung (2) zur Last unterbricht und der erste Logikschalter (7) die Energieversorgung (2) zum Betriebsschalter verbindet.

15. Munition oder Wurfkörper, **dadurch gekennzeichnet, dass** diese eine elektronischen Sicherungsvorrichtung (6) nach einem der Ansprüche 1 bis 8 umfassen.

## Claims

1. Electronic safety device (6) for an electronic load (11), comprising
an energy supply (2) that can supply the safety device (6) and the load (11) with energy,
a time delay (4), an operating switch (5) and a programmable logic (9),
it being possible for the logic (9) to be activated via the operating switch (5) by means of the time delay (4),
a power switch (10) that can connect or interrupt the energy of the energy supply (2) to the load (11),
**characterized in that**
the logic (9) is connected to a first logic switch (7),
which can switch the operating switch (5) and thus deactivate the logic (9).

2. Electronic safety device (6) according to claim 1, **characterized in that** a sensor (1) is provided which activates the time delay (4).

3. Electronic safety device (6) according to claim 2, **characterized in that** the sensor (1) is designed as a mechanical or electromagnetic sensor or as a setback generator.

4. Electronic safety device (6) according to any of claims 1 to 3, **characterized in that** an input switch (3) activates the time delay (4).

5. Electronic safety device (6) according to any of claims 1 to 4, **characterized in that** a second logic switch (8) is provided, by means of which the energy supply (2) can be connected to the logic (9).

6. Electronic safety device (6) according to any of claims 1 to 5, **characterized in that** an energy limit (12) is provided which can limit the energy to the load (11).

7. Electronic safety device (6) according to any of claims 1 to 6, **characterized in that** the logic (9) is designed as a microprocessor or microcontroller.

8. Electronic safety device (6) according to any of claims 1 to 7, **characterized in that** the operating switch (5) is designed as a thyristor.

9. Electronic safety method using an electronic safety device (6) according to any of claims 1 to 8, a signal for switching the energy of the energy supply (2) to the load (11) activating the time delay (4),
the activated time delay (4) connecting the energy of the energy supply (2) to the logic (9) by means of the operating switch (5) and thus activating the logic (9), the logic (9) being able to switch the power switch (10) and thus connect the energy of the energy supply (2) to the load (11) for a predefined time,
**characterized in that**
the logic (9) disconnects the energy of the energy supply (2) from the load (11) by means of the power switch (10) after the predefined time has elapsed, and **in that**
the logic (9) is simultaneously connected to the first logic switch (7) and, after the predefined time has elapsed, switches the operating switch (5) via said first logic switch, such that the logic (9) is disconnected from the energy supply (2) and thus deactivated.

10. Electronic safety method according to claim 9, **characterized in that** the sensor (2) generates the signal that activates the time delay (4).

11. Electronic safety method according to claim 9 or claim 10, **characterized in that** the input switch (3) only switches above a certain signal strength and the signal thus activates the time delay (4).

12. Electronic safety method according to any of claims 9 to 11, **characterized in that** the logic is only activated when the signal is present at the time delay (4) for a predefined time.

13. Electronic safety method according to any of claims 9 to 12, **characterized in that** the predefined time, after which the logic disconnects the energy of the energy supply from the load by means of the power switch, is programmed into the logic via a program.

14. Electronic safety method according to any of claims 9 to 13, **characterized in that** before the logic (9) is activated, the power switch interrupts the energy supply (2) to the load and the first logic switch (7) connects the energy supply (2) to the operating switch.

15. Ammunition or projectiles, **characterized in that** they comprise an electronic safety device (6) according to any of claims 1 to 8.

## Revendications

1. Dispositif de sécurité électronique (6) pour une charge électronique (11),
avec une source d'énergie (2) qui est apte à alimenter en énergie le dispositif de sécurité (6) et la charge (11),
avec une temporisation (4), un interrupteur de fonctionnement (5) et une logique programmable (9),
dans lequel la logique (9) peut être activée via l'interrupteur de fonctionnement (5) au moyen de la temporisation (4),
avec un disjoncteur (10) qui peut connecter l'énergie de l'alimentation en énergie (2) à la charge (11) ou interrompre celle-ci,
**caractérisé par le fait**
**que** la logique (9) est reliée à un premier interrupteur de logique (7)
qui peut commuter l'interrupteur de fonctionnement (5) et ainsi désactiver la logique (9).

2. Dispositif de sécurité électronique (6) selon la revendication 1, **caractérisé par le fait qu'**il est prévu un capteur (1) qui active la temporisation (4).

3. Dispositif de sécurité électronique (6) selon la revendication 2, **caractérisé par le fait que** le capteur (1) est conçu en tant que générateur mécanique, électromagnétique ou de recul (set back).

4. Dispositif de sécurité électronique (6) selon l'une quelconque des revendications 1 à 3, **caractérisé par le fait qu'**un interrupteur d'entrée (3) active la temporisation (4).

5. Dispositif de sécurité électronique (6) selon l'une quelconque des revendications 1 à 4, **caractérisé par le fait qu'**il est prévu un deuxième interrupteur de logique (8) au moyen duquel l'alimentation en énergie (2) peut être connectée à la logique (9).

6. Dispositif de sécurité électronique (6) selon l'une quelconque des revendications 1 à 5, **caractérisé par le fait qu'**il est prévu un limiteur d'énergie (12) qui est apte à limiter l'énergie vers la charge (11).

7. Dispositif de sécurité électronique (6) selon l'une quelconque des revendications 1 à 6, **caractérisé par le fait que** la logique (9) est conçue en tant que microprocesseur ou microcontrôleur.

8. Dispositif de sécurité électronique (6) selon l'une quelconque des revendications 1 à 7, **caractérisé par le fait que** l'interrupteur de fonctionnement (5) est conçu en tant que thyristor.

9. Procédé de sécurité électronique utilisant un dispositif de sécurité électronique (6) selon l'une quelconque des revendications 1 à 8, dans lequel un signal de commutation de l'énergie par l'alimentation en énergie (2) vers la charge (11) active la temporisation (4),
dans lequel la temporisation (4) activée relie l'énergie de l'alimentation en énergie (2) à la logique (9) par l'intermédiaire de l'interrupteur de fonctionnement (5) et active ainsi la logique (9), dans lequel la logique (9) peut commuter le disjoncteur (10) et relie ainsi, pendant un temps prédéfini, l'énergie de l'alimentation en énergie (2) à la charge (11),
**caractérisé par le fait**
**que**, après que le temps prédéfini s'est écoulé, la logique (9) sépare l'énergie de l'alimentation en énergie (2) au moyen du disjoncteur (10) de la charge (11),
et **que** la logique (9) est connectée en même temps au premier interrupteur de logique (7) et, après que le temps prédéfini s'est écoulé, commute au moyen de celui-ci l'interrupteur de fonctionnement (5) de sorte que la logique (9) est déconnectée de l'alimentation en énergie (2) et est donc désactivée.

10. Procédé de sécurité électronique selon la revendication 9, **caractérisé par le fait que** le capteur (2) génère le signal qui active la temporisation (4).

11. Procédé de sécurité électronique selon la revendication 9 ou 10, **caractérisé par le fait que** l'interrupteur d'entrée (3) ne commute qu'à partir d'une certaine intensité de signal et ainsi le signal active la temporisation (4).

12. Procédé de sécurité électronique selon l'une quelconque des revendications 9 à 11, **caractérisé par le fait que** la logique n'est activée que lorsque le signal est présent à la temporisation (4) pendant un temps prédéfini.

13. Procédé de sécurité électronique selon l'une quelconque des revendications 9 à 12, **caractérisé par le fait que** le temps prédéfini au bout duquel la logique sépare l'énergie de l'alimentation en énergie de la charge par l'intermédiaire du disjoncteur, est programmé dans la logique via un programme.

14. Procédé de sécurité électronique selon l'une quelconque des revendications 9 à 13, **caractérisé par le fait que**, avant d'activer la logique (9), le disjoncteur interrompt l'alimentation en énergie (2) vers la charge et le premier interrupteur de logique (7) relie l'alimentation en énergie (2) à l'interrupteur de fonctionnement.

15. Munition ou projectile, **caractérisés par le fait que** ceux-ci comprennent un dispositif de sécurité électronique (6) selon l'une quelconque des revendications 1 à 8.
